# EUROPÄISCHE PATENTSCHRIFT

(11) **EP 0 556 753 B1**
(45) Veröffentlichungstag und Bekanntmachung des Hinweises auf die Patenterteilung: **07.06.1995**
(21) Anmeldenummer: 93102283.4
(22) Anmeldetag: 13.02.1993
(51) Int. Cl.: F17C 5/06, C07D 487/04

(54) **Verfahren zur Herstellung eines Gasgemisches**
Process for the production of a gas mixture
Procédé pour la préparation d'un mélange de gaz

(30) Priorität: 20.02.1992 DE 4205126
(43) Veröffentlichungstag der Anmeldung: 25.08.1993
(73) Patentinhaber: MESSER GRIESHEIM GMBH, D-60547 Frankfurt (DE)
(72) Erfinder: Hermeling, Werner, A-7100 Neusiedl am See (AT)

(56) Entgegenhaltungen:
- FR-A- 2 219 373
- FR-A- 2 374 072
- FR-A- 2 646 496

## Beschreibung

Die vorliegende Erfindung betrifft ein Verfahren zur Herstellung eines Gasgemisches in einem Druckgasbehälter, mit mindestens einer bei Umgebungstemperatur und bei einem unterhalb des Druckgasbehälterdruckes liegenden Druck verflüssigbaren Komponente und mit mindestens einer bei diesem Druck und dieser Temperatur nicht verflüssigbaren Komponente.

Die dadurch gekennzeichneten Einzelkomponenten des gewünschten Gasgemisches unterscheiden sich somit erheblich bezüglich der Siedetemperatur und sind daher mit steigendem Partialdruck der Einzelkomponenten nach den bisher bekanntgewordenen Verfahren, wie sie beispielsweise in dem von MESSER GRIESHEIM herausgegebenen GASEHANDBUCH, 3. Auflage, 1989, Seiten 24 - 28 beschrieben sind, schwer mischbar.

Insbesondere bei einem Gasgemisch, das aus Argon und CO₂ bestehen soll und das mit hohen Druck (ca. 200 bis 300 bar) in einen Druckgasbehälter, wie Speicherbehälter, Gasflasche eingeleitet werden soll, kann bei dem bekannten Verfahren eine Auskondensation des CO₂ auftreten. Ferner wird beim Füllen nur eine schlechte Durchmischung erreicht, so daß eine anschließende Bewegung (Rollen) der Gasflaschen erforderlich ist. Dies hat ferner den Nachteil, daß eine sofortige Analyse des Gasgemisches nach dem Füllen der Gasflaschen keine aussagekräftigen Ergebnisse liefert.

Ausgehend hiervon ist es Aufgabe der vorliegenden Erfindung, ein besonders einfaches Verfahren zur Herstellung eines Gasgemisches zu schaffen, das die oben aufgeführten Nachteile nicht aufweist.

Zur Lösung dieser Aufgabe wird ein Verfahren mit den Merkmalen des Anspruches 1 vorgeschlagen. Weitere vorteilhafte Merkmale sind in den Unteransprüchen angegeben.

Durch die Erfindung, insbesondere die Vorgasgemischherstellung mit einem Injektor bereits vor dem Einströmen des Gasgemisches in den Druckgasbehälter, werden u.a. folgende Vorteile erreicht:
- Das Vorgasgemisch entsteht bereits vor dem Einströmen in den bzw. die Druckgasbehälter, wodurch z.B. eine CO₂-Kondensation vermieden wird.
- Es findet eine vollständige intensive Vermischung der Gaskomponenten außerhalb des Druckgasbehälters statt, so daß die bei bekannten Verfahren erforderlichen Tauchrohre entfallen können.
- Eine Analyse der gewünschten Gasgemischzusammensetzung ist sofort nach dem Füllprozeß z.B. noch im Füllstand möglich.
- Eine Gruppe von Druckgasbehältern wird mit einem Mischsystem (Injektor) befüllt, so daß der Unterschied der Gaszusammensetzung in den einzelnen Druckgasbehältern (Gasflaschen) praktisch "Null" ist.

In der Zeichnung ist eine besonders vorteilhafte Anordnung zur Durchführung des erfindungsgemäßen Verfahrens veranschaulicht.

Bei der Erfindung wird zunächst mit einem Injektor 10 ein Vorgasgemisch aus einer verflüssigbaren Komponente (vorzugsweise CO₂) und einer nicht verflüssigbaren Komponente (vorzugsweise Argon) gebildet, mit einem Gemischanteil CO₂ der größer ist als der Anteil von CO₂ im fertig hergestellten Gasgemisch. Dabei wird dem Injektor 10 aus einem Argon-Vorratsbehälter 11 unter Zwischenschaltung eines Durchflußmessers 12 mit einer Meßblende 12a sowie einem Absperrventil 13 über die Leitung 14 gasförmiges Argon mit hohen Druck (p ≈ 180 - 220 bar bei Umgebungstemperatur) zugeführt. In dem Injektor 10 wird unter Zwischenschaltung eines Durchflußmessers 15 und einer Meßblende 15a und einem Absperrventil 16 über die Leitung 17 aus einem Vorratsbehälter 18 gasförmiges CO₂ entnommen und mit einem niedrigen Druck (p ≈ 40 bar) angesaugt und das gasförmige Argon mit dem gasförmigen CO₂ in einer turbulenten Strömung intensiv vermischt.

Über eine an den Ausgang des Injektors 10 angeschlossenen Verteiler 19, der einen sehr geringen Gesamtdruckverlust gegenüber den Behälteranschlüssen 22 aufweist, strömt das so erzeugte Vorgasgemisch in einen oder mehrere parallel vorgesehene Druckgasbehälter (Druckgasflaschen) 20, und zwar solange bis eine Menge an CO₂ in den Druckgasbehältern 20 erreicht ist, die der CO₂-Menge entspricht, die im gewünschten Gasgemisch enthalten sein muß. Danach wird die CO₂-Zufuhr unterbrochen und über die Leitung 14 und den Injektor 10 oder eine parallel zum Injektor 10 angeordnete Nebenleitung 21 solange Argon in die Druckgasflaschen 20 gefüllt, bis eine Argon-Menge erreicht ist, die im gewünschten Gasgemisch sein muß. Die Ermittlung der gewünschten Gasgemischzusammensetzung erfolgt beispielsweise durch die druck- und temperaturkompensierten Durchflußmesser 12 bzw. 15, deren Ausgangswerte automatisch erfaßt werden und bei Erreichen der Sollmenge z.B. die Absperrventile 13 und 16 entsprechend schließen.

Bei einer anderen ebenfalls vorteilhaften Variante wird die Gasgemischzusammensetzung gravimetrisch ermittelt, indem eine der Flaschen (Referenzflasche) auf einer Waage 23 steht. Die CO₂-Menge wird durch eine druck- und temperaturkompensierte Durchflußmessung ermittelt. Der Argonanteil im Gemisch wird durch Subtraktion der CO₂-Menge vom Gemisch errechnet.

Die Gemischherstellung wird über einen Rechner und zugeordneten Ventilen etc. gesteuert.

Der max. zulässige Fülldruck wird ständig überwacht, so daß es sich bei dieser Variante um ein manometrisches Füll- und gravimetrisches Mischverfahren handelt.

Das oben beschriebene und in den Ansprüchen gekennzeichnete Verfahren ist außer zur Herstellung von Argon / CO₂-Mischgasen (z.B. für Schweiß- und Schneidzwecke) mit einem CO₂-Anteil zwischen 2,5 und 20 % auch für die Herstellung von anderen Gasgemischen wie N₂ / CO₂-Gemische mit bis zu 30 % CO₂-Anteil.

Ferner ist es selbstverständlich möglich, das Vorgasgemisch nicht direkt einer oder mehreren Gasflasche(n) zuzuführen, sondern in einem Behälter zwischenzuspeichern. Aus dem Speicherbehälter, der auch transportabel ausgebildet werden kann, kann dann an einem beliebigen Ort z.B. beim Kunden vor Ort die endgültige Gasgemischzusammensetzung erfolgen.

## Patentansprüche

1. Verfahren zur Herstellung eines Gasgemisches in einem Druckgasbehälter, mit mindestens einer bei Umgebungstemperatur und bei einem unterhalb des Druckgasbehälterdruckes liegenden Druck verflüssigbaren Komponente und mit mindestens einer bei diesem Druck und dieser Temperatur nicht verflüssigbaren Komponente,
dadurch gekennzeichnet,
daß zunächst mit einem Injektor ein Vorgasgemisch mit der verflüssigbaren Komponente gebildet wird, mit einem Gemischanteil von der verflüssigbaren Komponente der größer ist als der Anteil der verflüssigbaren Komponente im fertig hergestellten Gasgemisch, daß anschließend das Vorgasgemisch in den Druckgasbehälter eingeleitet wird, und daß danach die nicht verflüssigbare Komponente in den Druckgasbehälter solange eingeleitet wird, bis die gewünschte Gasgemischzusammensetzung erreicht ist.

2. Verfahren nach Anspruch 1,
dadurch gekennzeichnet,
daß die verflüssigbare Komponente Kohlendioxid und die nicht verflüssigbare Komponente ein Inertgas wie Argon / Stickstoff ist.

3. Verfahren nach Anspruch 1 oder 2,
dadurch gekennzeichnet,
daß ... die nicht verflüssigbare Komponente oberhalb ihres Taupunktes mit einem Druck zwischen 180 und 380 bar am Injektor ansteht.

4. Verfahren nach einem der Ansprüche 1 bis 3,
dadurch gekennzeichnet,
daß die Komponenten in dem Injektor solange gemischt werden und in den Druckgasbehälter eingeleitet werden, bis eine definierte Menge der verflüssigbaren Komponente erreicht ist, daß danach diese Komponente abgeschaltet und solange die nicht verflüssigbare Komponente in den Druckgasbehälter gefüllt wird, bis eine definierte Menge des Gasgemisches erreicht ist.

5. Verfahren nach Anspruch 4,
dadurch gekennzeichnet,
daß die Mengen durch eine druck- und temperaturkompensierte Durchflußmessung und/oder gravimetrisch (Waage 23) ermittelt werden.

## Claims

1. Method for preparing a gas mixture in a compressed-gas container, comprising at least one component which is condensible at ambient temperature and at a pressure below the compressed-gas container pressure, and comprising at least one component which is incondensible at said pressure and said temperature, characterized in that first, by means of an injector, a gas premix is formed with the condensible component, the fraction of the condensible component within the premix being larger than the fraction of the condensible component in the ready-mixed gas mixture, in that then the gas premix is introduced into the compressed-gas container, and in that then the incondensible component continues to be introduced into the compressed-gas container until the desired gas mixture composition has been reached.

2. Method according to Claim 1, characterized in that the condensible component is carbon dioxide and the incondensible component is an inert gas such as argon/nitrogen.

3. Method according to Claim 1 or 2, characterized in that the incondensible component above its dew-point is available at the injector with a pressure between 180 and 380 bar.

4. Method according to any one of Claims 1 to 3, characterized in that the components continue to be mixed in the injector and to be introduced into the compressed-gas container until a defined amount of the condensible component has been reached, in that said component is then disconnected and the incondensible component continues to be fed into the compressed-gas container until a defined amount of the gas mixture has been reached.

5. Method according to Claim 4, characterized in that the amounts are determined by a pressure- and temperature-compensated flow rate measurement and/or gravimetrically (balance 23).

## Revendications

1. Procédé pour la préparation d'un mélange de gaz dans un réservoir à gaz sous pression, comportant au moins un composant liquéfiable à la température ambiante et à une pression en dessous de la pression du gaz dans le réservoir, et au moins un composant non liquéfiable à cette pression et à cette température, caractérisé en ce que l'on forme tout d'abord un mélange préalable de gaz avec un injecteur pour le composant liquéfiable, la teneur du composant liquéfiable dans le mélange étant supérieure à celle du composant liquéfiable dans le mélange gazeux dont la préparation est terminée, puis on introduit le mélange préalable dans le réservoir sous pression, puis on introduit dans le réservoir sous pression le composant non liquéfiable jusqu'à ce que l'on ait la composition souhaitée du mélange de gaz.

2. Procédé selon la revendication 1, caractérisé en ce que le composant liquéfiable est du dioxyde de carbone et le composant non liquéfiable est un gaz inerte tel que de l'argon ou de l'azote.

3. Procédé selon la revendication 1 ou 2, caractérisé en ce que le composant non liquéfiable se trouve dans l'injecteur au-dessus de son point de rosée à une pression comprise entre 180 et 380 bars.

4. Procédé selon l'une des revendications 1 à 3, caractérisé en ce que les composants sont mélangés dans l'injecteur et sont introduits dans le réservoir de gaz sous pression jusqu'à obtenir un mélange déterminé du composant liquéfiable puis on met hors circuit ces composants et on introduit dans le réservoir sous pression le composant non liquéfiable jusqu'à ce que l'on ait obtenu une quantité déterminée du mélange de gaz.

5. Procédé selon la revendication 4, caractérisé en ce que l'on détermine les quantités par une mesure de débit compensée en pression et en température et/ou par une mesure gravimétrique (balance 23).
